# EUROPÄISCHE PATENTSCHRIFT

(11) **EP 2 290 672 B1**
(45) Veröffentlichungstag und Bekanntmachung des Hinweises auf die Patenterteilung: **24.06.2015**
(21) Anmeldenummer: 09010818.4
(22) Anmeldetag: 24.08.2009
(51) Int. Cl.: H01H 50/54, H01H 1/20, H01H 1/50

(54) **Kontaktanordnung für elektromechanische Hilfsschalter**
Contact assembly for electromechanical auxiliary switch
Agencement de contact pour commutateurs auxiliaires électromécaniques

(43) Veröffentlichungstag der Anmeldung: 02.03.2011
(73) Patentinhaber: Siemens Aktiengesellschaft, 80333 München (DE)
(72) Erfinder: Hadir, Khalil, 92263 Ebermannsdorf (DE); Hänsch, Daniel, 92249 Vilseck (DE); Lüftl, Manuela, 94099 Ruhstorf a.d. Rott (DE)

(56) Entgegenhaltungen:
- EP-A- 0 340 535
- DE-A1- 3 327 675
- DE-A1- 3 610 259
- DE-A1- 19 818 058
- DE-B- 1 023 120
- DE-B- 1 254 734
- DE-B3-102006 004 254
- "WIE SCHALTET MAN KLEINE STROEME?" MESSEN UND PRUFEN, IVA INTERNATIONAL, MUNCHEN, DE, Bd. 27, Nr. 6, 1. Juni 1991 (1991-06-01), Seiten 258-259, XP000240377 ISSN: 0937-3446

## Beschreibung

Die Erfindung betrifft eine Kontaktanordnung für elektromechanische Hilfsschalter mit mindestens einem federbelasteten beweglichen Kontakt, der an einem Kontaktbrückenträger angeordnet ist, und mindestens einem festen Kontakt, der vom beweglichen Kontakt kontaktierbar ist.

Elektromechanische Hilfsschalter gemäß der Erfindung treten oftmals in Kombination mit elektromagnetischen Schaltgeräten, insbesondere mit Schützen, auf. Diese Hilfsschalter dienen beispielsweise der Anzeige des Schaltzustands des Schaltgeräts in einer räumlich entfernten Überwachungsanlage, sie können aber auch der Weitergabe von Steuerbefehlen oder dergleichen dienen, die abhängig sind von der Schaltstellung des Schaltgerätes.

Das Schaltgerät steht mit dem Hilfsschalter in Wirkverbindung und betätigt die Schaltkontakte im Hilfsschalter. Die Schaltkontakte können wahlweise als Öffner- oder Schließerkontakte ausgebildet sein. Je nach Schaltzustand des Schaltgeräts können Steuerströme über die Schaltkontakte des Hilfsschalters zu einer Auswerteeinheit übertragen werden.

Im Hilfsschalter befindet sich eine Kontaktanordnung, die ein ortsfestes Kontaktstück aufweist, welches von einem beweglichen Kontaktstück unter Einwirkung eines Betätigungsorgans beaufschlagbar ist. Üblicherweise sind Federelemente vorgesehen, um hiermit einerseits eine sichere Kontaktierung zu erreichen und andererseits um die für die Rückstellung der Betätigungsmittel beziehungsweise der beweglichen Kontaktstücke erforderliche Rückstellkraft zu realisieren. Je nach Gestaltung der Kontaktanordnung werden sehr aufwändig gestaltete Federelemente, zum Beispiel Omegafedern, benötigt. Insbesondere bei Schaltgeräten mit geringem Schalthub ergeben sich im Hinblick auf die hier vorliegenden besonderen Funktionsbedingungen erhöhte Anforderungen für die Funktionssicherheit der eingesetzten Bauteile.

Dazu offenbart die DE 10 23 120 B einen Luftschütz mit Hilfskontakt für die Benutzung als Ruhe- oder Arbeitskontakte, die auswechselbar eingesetzt sind. Der dafür verwendete Kontaktbrückenträger besteht aus einem prismatischen Körper mit an gegenüber liegenden Seiten angebrachten prismatischen Ansätzen, die fließend in die Ausnehmungen der Leiste passen. Der Körper ist auf halber Länge von einem Fenster durchbrochen, welches die Bewegung der Kontaktbrücke begrenzt. Diese Kontaktbrücke steht unter dem Druck einer im Hohlraum des Kontaktträgers eingebrachte Feder, welche die Kontaktbrücke gegen die äußerste Kante des Fensters anpresst und dadurch dessen einseitige Lage bedingt.

Nachteilig am Stand der Technik ist, dass die beweglichen Kontakte der Kontaktanordnung bei Erschütterungen, die beispielsweise durch Schaltvorgänge ausgelöst werden, leicht verdrehen und somit eine sichere Kontaktierung nicht mehr gewährleistet ist. Dies gilt insbesondere für Doppelkontakte, die aus mehreren Einzelteilen aufgebaut sind. Zu den Einzelteilen gehören die zwei Kontaktelemente, der Federteller sowie die Druckfeder, die bisher ohne feste Verbindung zueinander in einem Hilfsschalter montiert sein können.

Demgemäß besteht die Aufgabe der vorliegenden Erfindung darin, eine Kontaktanordnung für elektromechanische Hilfsschalter mit mindestens einem beweglichen Kontakt und mit mindestens einem festen Kontakt zu schaffen, bei der eine sichere Kontaktierung gewährleistet ist.

Diese Aufgabe wird durch eine Kontaktanordnung mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Die Aufgabe wird erfindungsgemäß durch eine Kontaktanordnung für elektromechanische Hilfsschalter gelöst mit mindestens einem federbelasteten beweglichen Kontakt, der in einem Kontaktträger angeordnet ist, und mindestens einem festen Kontakt, der vom beweglichen Kontakt kontaktierbar ist. Die Erfindung zeichnet sich dabei dadurch aus, dass der mindestens eine bewegliche Kontakt in einem Führungselement geführt ist. Das erfindungsgemäße Führungselement zeichnet sich insbesondere durch zwei Rastnasen aus, die die Montage außerhalb vom Hilfsschalter ermöglichen.

Das erfindungsgemäße Führungselement ist vorzugsweise U-förmig ausgebildet mit zwei Schenkelbereichen und einem Verbindungsstück, welches die zwei Schenkelbereiche miteinander verbindet. Die Schenkelbereiche weisen jeweils zwei Führungsstege auf, deren Flächen, die zu den paar bildenden gegenüberliegenden Führungsstegen angeordnet sind, als Führungsflächen für die Kontakte dienen. Die Führungsstege sind jeweils über einen Verbindungssteg miteinander verbunden. Die Verbindungsstege weisen vorzugsweise Vorsprünge auf, die als Rastnasen dienen. Auf dem Verbindungsstück ist vorzugsweise zentriert ein Federaufnahmeelement angeordnet.

In einer besonders vorteilhaften Ausführungsform sind die beweglichen Kontakte als Doppelkontakte ausgebildet. Erfindungsgemäß ist dabei vorgesehen, dass die beweglichen Kontakte zwei parallel nebeneinander angeordnete Kontaktelemente sind, die zentriert am Mittelpunkt der Kontaktelemente fingerartige Fortsätze aufweisen, die die Kontaktelemente gegeneinander präzise positionieren.

Das erfindungsgemäße Führungselement für elektromechanische Hilfsschalter gewährleistet eine sichere Fixierung und Kontaktierung der beweglichen Teile bei Erschütterung des angeschlossenen Schaltgeräts. Durch die ebene Auflagefläche im Gehäuse des Hilfsschalters, auf der die ebene Auflagefläche des Führungselements aufliegt, wird sichergestellt, dass sich das Führungselement in keiner Zwangslage befindet, da sich das Führungselement immer an die Führungsachse des Kontaktbrückenträgers anpassen kann. Das bedeutet, dass zusätzlicher Materialabrieb während des Schaltbetriebs wirksam verhindert werden kann.

Weitere Vorteile und Ausführungen der Erfindung werden nachfolgend anhand von Ausführungsbeispielen sowie anhand der Zeichnung erläutert.

Dabei zeigen schematisch:
Fig. 1 in einer ersten perspektivischen Darstellung ein erfindungsgemäßes Führungselement;
Fig. 2 in einer zweiten perspektivischen Darstellung das erfindungsgemäße Führungselement nach Fig. 1;
Fig. 3 in einer perspektivischen Darstellung das Führungselement mit Doppelkontaktelementen;
Fig. 4 in einer perspektivischen Darstellung das Führungselement mit Doppelkontakten und Kontaktbrückenträgern;
Fig. 5 in einer perspektivischen Darstellung das Führungselement verbaut in einem elektromechanischen Hilfsschalter.
Fig. 1 zeigt ein erfindungsgemäßes Führungselement 1, das vorzugsweise U-förmig ausgebildet ist mit zwei Schenkelbereichen 2, 3 und einem Verbindungsstück 4, welches die zwei Schenkelbereiche 2, 3 miteinander verbindet. Die Schenkelbereiche 2, 3 weisen jeweils zwei Führungsstege 5, 6 sowie 7, 8 auf, deren Flächen, die zum gegenüberliegenden Führungssteg (5, 6 oder 7, 8) angeordnet sind, als Führungsflächen für die Kontakte dienen. Die Führungsstege 5, 6 beziehungsweise 7, 8 sind jeweils über einen Verbindungssteg 9, 10 miteinander verbunden. Die Verbindungsstege 9, 10 weisen Vorsprünge auf, die als Rastnasen 11, 12 dienen. Auf dem Verbindungsstück 4 ist vorzugsweise zentriert ein Federaufnahmeelement 13 angeordnet.

In Fig. 2 ist das Führungselement 1 nach Fig. 1 in einer Sicht schräg von unten dargestellt. In dieser Darstellung ist zu sehen, dass das Verbindungsstück 4 unterseitig als ebene Auflagefläche 4a ausgebildet ist.

Fig. 3 zeigt das Führungselement 1 mit vorzugsweise auf einem Federteller 14 angeordneten Kontaktelementen 15, 16, die parallel nebeneinander angeordnet und stegförmig ausgebildet sind. Unterhalb des Federtellers 14 ist eine Feder 15, vorzugsweise eine Druckfeder angeordnet, die in das Federaufnahmeelement 13 mündet. Die Kontaktelemente 15, 16 weisen jeweils an ihren Enden Kontaktpads 17, 18, 19, 20 auf. Am jeweiligen Mittelpunkt eines Kontaktelements 15, 16, befindet sich ein fingerartiger Fortsatz 21, 22, der vorzugsweise ungekröpft ausgebildet ist.

In Fig. 4 ist das Führungselement 1 mit einem Kontaktbrückenträger 23 dargestellt. Die Rastnasen 11, 12 des Führungselementes 1 bilden in Kombination mit dem Kontaktbrückenträger 23 einen Anschlag für die am Kontaktbrückenträger 23 angeordneten Vorsprünge 24, 25.

Fig. 5 zeigt das Führungselement 1 verbaut in einem elektromechanischen Hilfsschalter 26. Der Hilfsschalter 26 kann entweder auf ein elektromagnetisches Schaltgerät, insbesondere ein Schütz, aufgesetzt werden oder seitlich am Schaltgerät angebaut sein. Der Hilfsschalter 26 weist vorzugsweise zwei feste Kontakte 27, 28 auf, die von den beweglichen Kontaktelementen 15, 16 kontaktierbar sind. Die Kontaktelemente 15, 16 sind am unteren Ende des Kontaktbrückenträgers 23 angeordnet und werden im Führungselement 1 sicher geführt.

Das erfindungsgemäße Führungselement für elektromechanische Hilfsschalter gewährleistet eine sichere Fixierung und Kontaktierung der beweglichen Teile bei Erschütterung des angeschlossenen Schaltgeräts. Durch die ebene Auflagefläche im Gehäuse des Hilfsschalters, auf der die ebene Auflagefläche des Führungselements aufliegt, wird sichergestellt, dass sich das Führungselement in keiner Zwangslage befindet, da sich das Führungselement immer an die Führungsachse des Kontaktbrückenträgers anpassen kann. Das bedeutet, dass zusätzlicher Materialabrieb während des Schaltbetriebs wirksam verhindert werden kann.

## Patentansprüche

1. Kontaktanordnung für elektromechanische Hilfsschalter mit mindestens einem federbelasteten beweglichen Kontakt (15, 16), der in einem Kontaktbrückenträger (23) angeordnet ist, und mindestens einem festen Kontakt (27, 28), der vom beweglichen Kontakt (15, 16) kontaktierbar ist, **dadurch gekennzeichnet, dass** der mindestens eine bewegliche Kontakt (15, 16) in einem Führungselement (1) geführt ist, wobei das Führungselement (1) zwei Rastnasen (11, 12) aufweist, die in Kombination mit dem Kontaktbrückenträger (23) einen Anschlag für am Kontaktbrückenträger (23) angeordnete Vorsprünge (24,25) bilden.

2. Kontaktanordnung nach Anspruch 1, **dadurch gekennzeichnet, dass** der bewegliche Kontakt (15, 16) als Doppelkontakt ausgebildet ist.

3. Kontaktanordnung nach Anspruch 1 oder 2, **dadurch gekennzeichnet, dass** die beweglichen Kontakte (15, 16) zwei parallel nebeneinander angeordnete Kontaktelemente sind, die zentriert am Mittelpunkt der Kontaktelemente fingerartige Fortsätze (21, 22) aufweisen.

4. Kontaktanordnung nach einem der vorhergehenden Ansprüche, **dadurch gekennzeichnet, dass** das Führungselement (1) U-förmig ausgebildet ist.

5. Kontaktelement nach einem der vorhergehenden Ansprüche, **dadurch gekennzeichnet, dass** das Führungselement (1) eine ebene Auflagefläche (4a) aufweist.

6. Kontaktelement nach einem der vorhergehenden Ansprüche, **dadurch gekennzeichnet, dass** das Führungselement (1) ein Federaufnahmeelement (13) aufweist.

## Claims

1. Contact arrangement for an electromechanical auxiliary switch having at least one spring-loaded moving contact (15, 16) which is arranged in a contact bridge support (23), and having at least one fixed contact (27, 28) with which the moving contact (15, 16) can make contact, **characterized in that** the at least one moving contact (15, 16) is guided in a guide element (1), wherein the guide element (1) has two latching lugs (11, 12) which, in combination with the contact bridge support (23), form a stop for projections (24, 25) which are arranged on the contact bridge support (23).

2. Contact arrangement according to Claim 1, **characterized in that** the moving contact (15, 16) is in the form of a double contact.

3. Contact arrangement according to Claim 1 or 2, **characterized in that** the moving contacts (15, 16) are two contact elements which are arranged in parallel next to one another and which have finger-like extensions (21, 22) centred at the centre point of the contact elements.

4. Contact arrangement according to one of the preceding claims, **characterized in that** the guide element (1) is U-shaped.

5. Contact arrangement according to one of the preceding claims, **characterized in that** the guide element (1) has a planar bearing surface (4a).

6. Contact arrangement according to one of the preceding claims, **characterized in that** the guide element (1) has a spring receptacle element (13).

## Revendications

1. Agencement de contact pour commutateurs auxiliaires électromécaniques comprenant au moins un contact mobile (15, 16) sollicité par ressort et qui est disposé dans un support (23) de pont de contact, et au moins un contact fixe (27, 28) pouvant être mis en contact par le contact mobile (15, 16), **caractérisé en ce que** ledit au moins un contact mobile (15, 16) est guidé dans un élément de guidage (1), ledit élément de guidage (1) ayant deux taquets d'arrêt (11, 12) qui, combinés avec le support (23) de pont de contact, forment une butée pour des saillies (24, 25) disposées sur le support (23) de pont de contact.

2. Agencement de contact selon la revendication 1, **caractérisé en ce que** le contact mobile (15, 16) est conçu sous forme de contact double.

3. Agencement de contact selon la revendication 1 ou 2, **caractérisé en ce que** les contacts mobiles (15, 16) sont deux éléments de contact disposés parallèlement l'un à côté de l'autre et qui présentent en position centrée, au niveau du centre des éléments de contact, des prolongements (21, 22) en forme de doigt.

4. Agencement de contact selon l'une des revendications précédentes, **caractérisé en ce que** l'élément de guidage (1) est conçu en forme de U.

5. Agencement de contact selon l'une des revendications précédentes, **caractérisé en ce que** l'élément de guidage (1) présente une surface d'appui (4a) plane.

6. Agencement de contact selon l'une des revendications précédentes, **caractérisé en ce que** l'élément de guidage (1) présente un élément (13) formant logement de ressort.
